# EUROPÄISCHE PATENTSCHRIFT

(11) **EP 4 542 001 B1**
(45) Veröffentlichungstag und Bekanntmachung des Hinweises auf die Patenterteilung: **31.12.2025**
(21) Anmeldenummer: 23204327.3
(22) Anmeldetag: 18.10.2023
(51) Int. Cl.: F01B 11/00, F01B 11/08, F02B 71/04, F01B 9/04, F02B 75/32

(54) **TANGENTIAL-VERBRENNUNGSMOTOR MIT TURBINEN-HYDRAULIKEINRICHTUNG**
TANGENTIAL COMBUSTION ENGINE WITH TURBINE HYDRAULIC SYSTEM
MOTEUR À COMBUSTION INTERNE TANGENTIEL DOTÉ D'UN DISPOSITIF HYDRAULIQUE DE TURBINE

(43) Veröffentlichungstag der Anmeldung: 23.04.2025
(73) Patentinhaber: FNF Innovation Sh.P.K., 60000 Gjilan, Kosovo (AL)
(72) Erfinder: Fehmi, Mustafa, p.n., Shillove, Gjilan, Kosovo (AL)
(74) Vertreter: Kador & Partner Part mbB

(56) Entgegenhaltungen:
- US-A- 3 119 230
- US-A1- 2010 275 884
- US-A1- 2011 083 643
- US-B2- 8 449 270

## Beschreibung

Die vorliegende Erfindung bezieht sich auf einen neuartigen Verbrennungsmotor.

Bei der Entwicklung von Verbrennungsmotoren ist es eines der Hauptziele, die durch den eingesetzten Kraftstoff erhaltene Energie so effektiv wie möglich zu nutzen, d.h. einen so hohen Wirkungsgrad wie möglich zu erzielen, um dadurch Kraftstoff einzusparen.

Im Stand der Technik bekannt sind Hubkolbenmotoren, in denen die durch die Ausdehnung der durch die Kraftstoffverbrennung erzeugten Gase in einem Zylinder verrichtete Arbeit an einem Kolben, und weiter durch eine Pleuelstange auf eine Kurbelwelle übertragen wird, wobei die Pleuelstange jeweils eine Gelenkverbindung zum Kolben und zur Kurbelwelle aufweist (Kurbeltrieb). So wird die oszillierende Bewegung des Kolbens in eine Drehbewegung umgesetzt, d.h. ein Drehmoment erzeugt. Ein alternativer Hubkolbenmotortyp ist aus US2010/275884 A1 bekannt.

Die vorliegende Erfindung hat sich zum Ziel gesetzt, die Effizienz von herkömmlichen Verbrennungsmotoren weiter zu steigern, um einen kraftsstoffsparenderen Betrieb ermöglichen zu können.

Die vorliegende Erfindung stellt daher einen Verbrennungsmotor zur Verfügung, der
- einen ersten Zylinder zur Treibstoffverbrennung mit einem darin bewegbar angeordneten ersten Triebkolben,
- einen zweiten Zylinder zur Treibstoffverbrennung mit einem darin bewegbar angeordneten zweiten Triebkolben, und
- eine Welle, umfasst
   wobei
- der Verbrennungsmotor so eingerichtet ist, dass sich die Triebkolben in den beiden Zylindern gegensinnig hin- und her bewegen,
- der erste Triebkolben mit einem ersten Druckkolben mechanisch gekoppelt ist,
- der zweite Triebkolben mit einem zweiten Druckkolben mechanisch gekoppelt ist,
   und wobei der Verbrennungsmotor dadurch gekennzeichnet ist, dass
- die Triebkolben so miteinander gekoppelt sind, dass durch eine Vorhubbewegung des ersten Triebkolbens im ersten Zylinder eine Rückhubbewegung des zweiten Triebkolbens im zweiten Zylinder bewirkt wird,
- er weiterhin eine erste Hydraulikeinheit, in der der erste Druckkolben bewegbar angeordnet ist, sowie ein in der ersten Hydraulikeinheit angeordnetes erstes Schaufelrad und, davon getrennt, eine zweite Hydraulikeinheit, in der der zweite Druckkolben bewegbar angeordnet ist, sowie ein in der zweiten Hydraulikeinheit angeordnetes zweites Schaufelrad aufweist,
- wobei der Verbrennungsmotor weiterhin so eingerichtet ist, dass der erste und der zweite Triebkolben so miteinander gekoppelt sind, dass durch eine Vorhubbewegung des ersten Triebkolbens im ersten Zylinder eine Rückhubbewegung des ersten Druckkolbens in der ersten Hydraulikeinheit, und durch eine Rückhubbewegung des zweiten Triebkolbens im zweiten Zylinder eine Vorhubbewegung des zweiten Druckkolbens in der zweiten Hydraulikeinheit bewirkt wird, so dass sich die beiden Druckkolben in ihren jeweiligen Hydraulikeinheiten gegensinnig bewegen
- wobei das sich in der jeweiligen Hydraulikeinheit befindliche Hydraulikfluid, vorzugsweise eine Flüssigkeit, durch die Bewegung der Druckkolben in Bewegung versetzt wird und das sich bewegende Hydraulikfluid eine rotatorische Hin- und Herbewegung der Achse des sich in der jeweiligen Hydraulikeinheit befindlichen Schaufelrads bewirkt,
- und die rotatorische Hin- und Herbewegung der Achsen der Schaufelräder mittels einer Übertragungsvorrichtung in eine kontinuierliche Rotationsbewegung der Welle übertragen werden.

Der erfindungsgemäße Verbrennungsmotor kann beliebige Größe haben von relativ kleinen Ausführungen wie beispielsweise einem Motor für ein Kraftrad, über KFZ-, Boot- und Flugzeugmotoren bis hin zu sehr großen Ausführungen wie beispielsweise Schiffmotoren. Er ermöglicht durch seine kompakte Form platzsparende Einbaumöglichkeiten.

Das Arbeitsprinzip des erfindungsgemäßen Motors gleicht dem von herkömmlichen Verbrennungsmotoren: Die Kraft wird durch die explosionsartige Verbrennung eines Kraftstoffs in den Brennkammern der Zylinder erzeugt und in ein Drehmoment einer Welle übertragen.

Dazu wird ein zündfähiges Kraftstoff-Sauerstoff-, normalerweise Kraftstoff-Luft-, Gemisch in die Brennkammern der Zylinder eingeführt, dort komprimiert und dann nahe der Kolben-Position mit minimaler Distanz zum Zylinderkopf (Pₘᵢₙ) gezündet. Die dadurch entstehenden Gase dehnen sich explosionsartig aus und verursachen jeweils die Bewegung des Kolben in Richtung der Position mit maximaler Distanz zum Zylinderkopf Pₘₐₓ.

Die erfindungsgemäß vorgesehenen Hydraulikeinheiten ermöglichen zum einen die Übertragung der auf die Druckkolben wirkenden Kraft mittels des sich in der Hydraulikeinheit befindlichen Hydraulikfluids auf die sich in der jeweiligen Hydraulikeinheit befindenden Schaufelräder. Zum anderen kann durch die Wahl der Verhältnisse der Querschnitte der Zylinder und der Hydraulikeinheit der durch die Hin- und Her-Bewegung der Triebkolben erzeugte Druck verstärken.

Dadurch kann der Kraftstoffverbrauch reduziert werden kann und es wird eine hinsichtlich Kraftstoffverbrauch bzw. Effizienz verbesserte Kolben-Schubbewegung ermöglicht. Dies kann folglich eine Steigerung der Verbrennungseffizienz und damit des Wirkungsgrad des Verbrennungsmotors ermöglichen.

Das Hydraulikfluid befindet in einem Innenraum der Hydraulikeinheiten.

Als Hydraulikfluid wird vorzugsweise eine Flüssigkeit, wie z.B. eine Flüssigkeit auf Mineralöl- oder auf Wasserbasis eingesetzt.

Die Hydraulikeinheit ist üblicherweise im Bereich der Hubwege der Druckkolben so ausgestaltet, dass die Druckkolben mit Innenwänden der Hydraulikeinheit abdichten.

Die Bewegung der Triebkolben im ersten Zylinder und im zweiten Zylinder ist im Verbrennungsmotor gemäß der vorliegenden Erfindung gegensinnig, d.h. z.B. wenn sich der erste Triebkolben im ersten Zylinder von einer Position P_{min,1} zu P_{max,1} bewegt, bewegt sich der zweite Triebkolben simultan im anderen Zylinder von der Position P_{max,2} zu P_{min,2}.

Durch das jeweils in den Hydraulikeinheiten vorhandene Schaufelrad ergibt sich konstruktiv eine Turbine in der jeweiligen Hydraulikeinheit, die die durch die Bewegung des Hydraulikfluids auf die Schaufeln der Schaufelräder übertragene Kraft in eine rotatorische Hin- und Her-Bewegung der Schaufelradachsen überträgt.

Die Übertragung der durch die Schubbewegung der jeweiligen Triebkolben erzeugte Kraft auf die Druckkolben, die weiter mittels des Hydraulikfluids auf die Schaufeln der Schaufelräder übertragen wird, erfolgt vorzugsweise so, dass das Hydraulikfluid die gebildeten Turbinen wenigstens teilweise, vorzugsweise vollständig, tangential durchströmt.

Die Schaufeln der Schaufelräder werden dabei zumindest teilweise, vorzugsweise vollständig, senkrecht zu ihrer Bewegungsrichtung angeströmt.

Durch die Ausgestaltung der gebildeten Turbinen wird bewirkt, dass die Tangentialkräfte möglichst immer, d.h. während des gesamten Arbeitsprozesses, im maximal möglichen Sinuswinkel von 90 ° wirken bzw. übertragen werden. Somit bietet der erfindungsgemäße Motor die Vorteile, dass sowohl ein möglichst hohes Drehmoment auch bei niedrigen Drehzahlen, also auch ein möglichst konstantes Drehmoment bei verschiedenen Drehzahlen erreicht werden kann. Dies ermöglicht eine gegenüber herkömmlich ausgestalteten Hubkolbenmotoren höhere Effizienz des erfindungsgemäßen Motors und dadurch auch eine Einsparung von Kraftstoff. Dies kann sich auch vorteilhaft auf die Umwelt schonend auswirken.

Vor- und Rücktriebsrichtung bzw. Vorhub und Rückhub werden auf die Bewegung eines Kolbens in seiner jeweiligen Einheit (Zylinder oder Hydraulikeinheit) bezogen verstanden. Dabei bezeichnet "Vortrieb" oder "Vorhub" eine Bewegung des Kolbens in Richtung aus der Einheit heraus, und "Rücktrieb" oder "Rückhub" eine Bewegung des Kolbens in die Einheit hinein.

Z.B. wird die Bewegung des Triebkolbens nach Zündung des Gasgemisches in Richtung aus dem Zylinder heraus als "Vortrieb" oder "Vorhub" bezeichnet

Unter der "Vorderseite eines Kolbens" wird die der jeweiligen Einheit (z.B. dem Zylinder) zugewandte Seite des Kolbens, und unter Rück- oder Unterseite eines Kolben die der jeweiligen Einheit (z.B. Zylinder) abgewandte Seite des Kolbens verstanden.

Die gegensinnige Bewegung der Druckkolben in den Hydraulikeinheiten wird durch die mechanische Kopplung der Druckkolben mit den jeweiligen Triebkolben in den Zylindern, die gleichermaßen gegensinnig bewegbar angeordnet sind, und die Kopplung der Triebkolben miteinander unterstützt.

Im erfindungsgemäßen Verbrennungsmotor sind die Druckkolben mit den Triebkolben jeweils mechanisch gekoppelt, d.h. der erste Triebkolben ist mit dem ersten Druckkolben mechanisch gekoppelt und der zweite Triebkolben mit dem zweiten Druckkolben.

Vorzugsweise sind die Triebkolben in den Zylindern derart beweglich, dass, wenn sich der erste Triebkolben des ersten Zylinders an einer Position mit minimaler Distanz zu einem oberen Ende des ersten Zylinders befindet, sich der zweite Triebkolben im zweiten Zylinder an einer Position mit maximaler Distanz zu einem oberen Ende des zweiten Zylinders befindet, und/oder die Bewegungen der Druckkolben in ihrer jeweiligen Hydraulikeinheit so sind, dass, wenn sich der erste Druckkolben an einer Position mit minimaler Distanz zu einem oberen Ende der ersten Hydraulikeinheit befindet, sich der zweite Druckkolben an einer Position mit maximaler Distanz zu einem oberen Ende der Hydraulikeinheit befindet.

Weiter bevorzugt weist der erste Druckkolben eine kleinere effektive Oberfläche als der erste Triebkolben und/oder der zweite Druckkolben eine kleinere effektive Oberfläche als der zweite Triebkolben auf.

Als "effektive Oberfläche" wird die Fläche der Vorderseite eines Kolbens bezeichnet die bei einer Projektion der tatsächlichen Oberfläche der Kolbenvorderseite auf eine senkrecht zur Hubwegsrichtung stehenden Fläche erhalten wird.

In dieser Ausführungsform wird der auf das Hydraulikfluid wirkende Druck verstärkt.

Vorzugsweise laufen der erste Triebkolben und der erste Druckkolben in gleicher Längsrichtung und somit synchron in eine Richtung und/oder laufen der zweite Triebkolben und der zweite Druckkolben in gleicher Längsrichtung und somit synchron.

In einer vorteilhaften Weiterbildung kann vorgesehen sein, dass die Rückseite des ersten Triebkolbens mit der Rückseite des ersten Druckkolbens starr verbunden ist und/oder die Rückseite des zweiten Triebkolbens mit der Rückseite des zweiten Druckkolbens starr verbunden ist. Dadurch kann eine verbesserte Stabilität erreicht werden und eine effiziente Kraftübertragung des jeweiligen Triebkolbens auf den jeweiligen Druckkolben und umgekehrt.

Bevorzugt besteht die starre Verbindung zwischen den jeweiligen Triebkolben und den jeweiligen Druckkolben durch eine starre, lineare Stange, beispielsweise eine Pleuelstange.

Vorzugsweise sind die Druckkolben an Stangen der Triebkolben angebracht, insbesondere an Pleuelstangen der Triebkolben. Vorteilhaft kann so eine erhöhte Stabilität und vereinfachte sowie kompakte Herstellung ermöglicht werden.

Vorgesehen werden kann insbesondere auch, dass der erste Triebkolben und der erste Druckkolben über eine Stange, insbesondere Pleuelstange, als einstückige oder einteilige erste Kolbeneinheit ausgestaltet ist. Diese erste Kolbeneinheit kann alternativ auch mehrteilig ausgebildet sein. Entsprechend kann vorgesehen sein, dass der zweite Triebkolben und der zweite Druckkolben über eine Stange als einstückige oder einteilige zweite Kolbeneinheit ausgestaltet ist. Diese zweite Kolbeneinheit kann alternativ auch mehrteilig ausgebildet sein.

Üblicherweise sind die Triebkolben in den Zylindern derart beweglich, dass, wenn sich der erste Triebkolben des ersten Zylinders an einer Position mit minimaler Distanz zu einem oberen Ende des ersten Zylinders befindet, sich der zweite Triebkolben im zweiten Zylinder an einer Position mit maximaler Distanz zum oberen Ende des zweiten Zylinders befindet.

Ergänzend dazu sind die Hydraulikeinheiten vorzugsweise so eingerichtet, dass sich die Druckkolben so in ihrer jeweiligen Hydraulikeinheit bewegen, dass, wenn sich der erste Druckkolben an einer Position mit minimaler Distanz zu einem oberen Ende der Hydraulikeinheit befindet, sich der zweite Druckkolben in der Hydraulikeinheit an einer Position mit maximaler Distanz zu einem oberen Ende der Hydraulikeinheit befindet.

Vorzugsweise ist die erste und/oder die zweite Hydraulikeinheit an dem Ende, das dem durch den ersten bzw. zweiten Druckkolben definierten Ende gegenüberliegt, durch einen ersten bzw. zweiten in der jeweiligen Hydraulikeinheit beweglichen Abschlusskolben verschlossen.

Weiter bevorzugt umfasst die erste und/oder die zweite Hydraulikeinheit vom einen zum anderen Ende einen ersten Bereich, definiert durch den Hubweg des jeweiligen Druckkolbens, einen zweiten Bereich, definiert durch das Vorhandensein des jeweiligen Schaufelrads, und einen dritten Bereich nach dem Schaufelrad bis zum jeweiligen Abschlusskolben.

Vorzugsweise ist der Querschnitt der ersten und/oder der zweiten Hydraulikeinheit im ersten Bereich kleiner als im zweiten Bereich.

Vorzugsweise ist die Schaufelradachse in der ersten und/oder der zweiten gebildeten Turbine senkrecht zur Bewegungsrichtung des ersten bzw. zweiten Triebkolben angeordnet.

Vorzugsweise ist die Schaufelradachse in der ersten und/oder der zweiten gebildeten Turbine senkrecht zur Bewegungsrichtung des ersten bzw. zweiten Druckkolben angeordnet.

Weiter bevorzugt ist die Schaufelradachse in der ersten und/oder der zweiten gebildeten Turbine senkrecht zur Bewegungsrichtung des jeweiligen Hydraulikfluids angeordnet.

In einer bevorzugten Ausführungsform ist die erst und/oder die zweite Turbine so ausgebildet, dass das Hydraulikfluid in derselben Richtung aus der Turbine herausströmt, in der es in die Turbine hineinströmt, d.h. üblicherweise dass sich Turbinenein- und -auslass um 180° gegenüberliegen.

Im Bereich des Schaufelrads der ersten und/oder der zweiten Hydraulikeinheit ist vorzugsweise eine kreisbogenförmige Erweiterung der jeweiligen Hydraulikeinheitswand vorhanden, die diese Turbine mitbildet und in der die Schaufeln des Schaufelrads bei Bewegung des Hydraulikfluids umlaufen. Vorzugsweise ist diese kreisbogenförmige Erweiterung der jeweiligen Hydraulikeinheitswand so ausgebildet, dass nahezu kein oder gar kein Hydraulikfluid außen an den Schaufeln vorbeifließen kann.

Der Kreisbogen der Erweiterung umfasst vorzugsweise einen Winkelbereich von 180°.

Die Achse des Schaufelrads liegt vorzugsweise auf einer gedachten verlängerten Linie der Hydraulikeinheitswand ohne die kreisbogenförmige Erweiterung.

Die Welle ist vorzugsweise senkrecht zu der Achse des ersten und/oder zweiten Schaufelrads angeordnet.

Die Übertragungsvorrichtung umfasst vorzugsweise einen ersten Freilauf und einen zweiten Freilauf.

Üblicherweise haben Freiläufe jeweils eine Außen- und eine Innenseite, die beispielsweise als Außen- und Innenring ausgebildet sein können, die gegeneinander sperren (Mitnahmemodus) oder freilaufen (Freilaufmodus) können. Üblicherweise sind die Freiläufe der Übertragungsvorrichtung baugleich.

Vorzugsweise ist die Außenseite des ersten Freilaufs mit der Achse des ersten Schaufelrads und/oder die Außenseite des zweiten Freilaufs mit der Achse des zweiten Schaufelrads wirkverbunden, wobei die Wirkverbindung so beschaffen ist, dass die Hin- und Herbewegung der Schaufelradachse(n) auf die Außenseite des Freilaufs/der Freiläufe übertragen wird.

Die Innenseiten der Freiläufe sind dabei üblicherweise mit der Welle so verbunden, dass die Freiläufe in derselben Richtung freilaufen bzw. sperren. Somit wird die Hin- und Herbewegung des Hydraulikfluids in der jeweiligen Hydraulikeinheit in eine rotatorische Hin- und Herbewegung der Außenseite des ersten Freilaufs und eine gegensinnige rotatorische Hin- und Herbewegung des zweiten Freilaufs übertragen. Durch die Anordnung der Freiläufe auf der Welle ermöglicht dies die kontinuierliche Rotation der Welle in eine Richtung.

Die Außenseiten der Freiläufe können miteinander so gekoppelt sein, dass sie eine gegensinnige Bewegung der Außenseiten der beiden Freiläufe unterstützen.

Vorzugsweise erfolgt die Wirkverbindung der Achse des ersten und/oder zweiten Schaufelrads mit den Außenseiten des ersten und/oder zweiten Freilaufs durch eine Zahnradverbindung, wobei üblicherweise das sich an der Achse des ersten und/oder zweiten Schaufelrads befindliche Zahnrad in an den seitlichen Außenflächen des ersten und/oder zweiten Freilauf vorhandenen Verzahnungen eingreift.

Üblicherweise erfolgt die rotatorische Hin- und Herbewegung des ersten Schaufelrads und/oder des zweiten Schaufelrads um einen Winkelbereich von mindestens 60°, vorzugsweise von mindestens 90°, besonders bevorzugt von mindestens 120°, und ganz besonders bevorzugt von mindestens 150°oder mehr.

Es kann vorgesehen sein, dass die rotatorische Hin- und Herbewegung des ersten Schaufelrads und/oder des zweiten Schaufelrads um einen Winkelbereich zwischen 60° und 270°, vorzugsweise zwischen 120° und 240°, besonders bevorzugt zwischen 150° und 210° erfolgt.

Insbesondere kann vorgesehen sein, dass die rotatorische Hin- und Her-bewegung des ersten Schaufelrads und/oder des zweiten Schaufelrads um einen Winkelbereich von 160° bis 200°, vorzugsweise von 170° bis 190°, noch bevorzugter von 175° bis 185, ganz besonders bevorzugt 180° erfolgt.

Weiterhin erfolgt üblicherweise die rotatorische Hin- und Herbewegung des ersten Freilaufs und/oder des zweiten Freilaufs um einen Winkelbereich von mindestens 60°, vorzugsweise von mindestens 90°, besonders bevorzugt von mindestens 120°, und ganz besonders bevorzugt von mindestens 150°oder mehr.

Es kann vorgesehen sein, dass die rotatorische Hin- und Herbewegung des ersten Freilaufs und/oder des zweiten Freilaufs um einen Winkelbereich zwischen 60° und 270°, vorzugsweise zwischen 120° und 240°, besonders bevorzugt zwischen 150° und 210° erfolgt.

Insbesondere kann vorgesehen sein, dass die rotatorische Hin- und Her-bewegung des ersten Freilaufs und/oder des zweiten Freilaufs um einen Winkelbereich von 160° bis 200°, vorzugsweise von 170° bis 190°, noch bevorzugter von 175° bis 185, ganz besonders bevorzugt 180° erfolgt.

Üblicherweise werden Zahnräder, Zahnstangen bzw. Zahnräder sowie etwaige Lager des erfindungsgemäßen Motors in herkömmlicher Weise mit Schmierstoff versorgt.

Kolben, so wie Trieb- und Druckkolben, sind üblicherweise mit Kolbenringen versehen.

In einer Ausführungsform ist der erfindungsgemäße Verbrennungsmotor so ausgebildet, dass die Gesamtheit aus erstem Zylinder und erster Hydraulikeinheit, inklusive sämtlicher darin befindlicher weiterer Elemente, spiegelsymmetrisch zur Gesamtheit aus zweitem Zylinder und zweiter Hydraulikeinheit, inklusive sämtlicher darin befindlicher weiterer Elemente, angeordnet ist.

Die Kopplung der Bewegung des ersten und zweiten Triebkolbens erfolgt vorzugsweise mittels einer über ein Zahnrad umgelenkten Kette.

Dabei befindet sich üblicherweise ein am Boden (Unterseite) des ersten und/oder zweiten Triebkolbens eine starre Stange, deren Länge etwa der Länge des Hubwegs des ersten bzw. zweiten Triebkolbens entspricht.

An den dem jeweiligen Triebkolben gegenüberliegenden Ende der starren Stangen ist üblicherweise die umzulenkende Kette befestigt.

Die Kette ist dabei üblicherweise so gestaltet, dass die Zähne des Umlenkzahnrads in Aussparungen der Kettenglieder eingreifen können.

Vorzugsweise ist der erfindungsgemäße Verbrennungsmotor so eingerichtet, dass die Bewegungsrichtung der beiden Triebkolben und/oder der beiden Druckkolben gegensinnig parallel sind, wodurch diese platzsparend angeordnet werden können und zudem ein effizienter Betrieb des Verbrennungsmotors ermöglicht wird.

Weiter bevorzugt sind die Triebkolben und/oder die Druckkolben spiegelsymmetrisch um eine Mittelebene in dem Verbrennungsmotor angeordnet.

In einer vorteilhaften Weiterbildung der Erfindung weist die erste und/oder die zweite Hydraulikeinheit zumindest eine Biegung, vorzugsweise zwei Biegungen, auf und können entsprechend kompakt ausgestaltet sein. Besonders bevorzugt kann vorgesehen sein, dass die erste und/oder die zweite Hydraulikeinheit im Wesentlichen U-förmig ausgestaltet sind.

Vorteilhaft weist die erste und/oder zweite Hydraulikeinheit zwei in Längsrichtung lineare Schenkel auf. Der ersten Schenkel weist ein oberes Ende und ein unteres Ende auf. Der erste Druckkolben ist in dem ersten Schenkel bewegbar angeordnet. Der zweite Schenkel weist ein oberes Ende und ein unteres Ende auf. Der zweite Druckkolben ist bewegbar in dem zweiten Schenkel angeordnet. Die Schenkel können als Zylinderabschnitte ausgestaltet sein.

Üblicherweise weist die erste und/oder die zweite Hydraulikeinheit zumindest eine Öffnung zum Befüllen und/oder Entleeren von Fluid, vorzugsweise einer Flüssigkeit, insbesondere einem Öl, auf, die in einem Verbindungsabschnitt der im Wesentlichen U-förmig ausgebildeten Hydraulikeinheit, vorzugsweise verschließbar, angeordnet ist.

Im Regelfall haben die Zylinder und demgemäß auch die Triebkolben einen kreisförmigen Querschnitt. Bevorzugt sind die jeweiligen Triebkolben baugleich.

Weiterhin haben im Regelfall haben die Abschnitte der ersten und/oder der zweiten Hydraulikeinheit, in der sich die Druckkolben bewegen, und demgemäß auch die Druckkolben einen kreisförmigen Querschnitt. Bevorzugt sind die jeweiligen Druckkolben baugleich.

In einer Ausführungsform des Verbrennungsmotors der Erfindung weisen die Vorderseiten des Triebkolbens oder der Triebkolben eine größere effektive Oberfläche als die Vorderseite des jeweilig mit dem Triebkolben verbundenen Druckkolben auf, weiter bevorzugt beträgt die effektive Oberfläche der Vorderseiten des Druckkolben/der Druckkolben 75 % oder weniger, weiter bevorzugt 50% oder weniger, und weiter bevorzugt 33% oder weniger der effektiven Oberfläche der Vorderseite des jeweilig damit verbundenen Triebkolben.

In dieser Ausführungsform beträgt die effektive Oberfläche der Vorderseiten des Druckkolben/der Druckkolben bevorzugt 10 % oder mehr, weiter bevorzugt 20 % oder mehr der effektive Oberfläche der Vorderseite des jeweilig damit verbundenen Triebkolben.

Üblicherweise sind im erfindungsgemäßen Verbrennungsmotor pro Zylinder wenigstens ein Einlass- und ein Auslassventil vorhanden.

Üblicherweise ist pro Zylinder eine Zündkerze vorhanden.

Der erfindungsgemäße Verbrennungsmotor kann genau zwei Zylinder, aber auch mehr als zwei Zylinder umfassen. Vorzugsweise sind im erfindungsgemäßen Verbrennungsmotor ein Vielfaches von 2 Zylindern, also beispielsweise 2, 4, 6 Zylinder etc. vorhanden.

Der erfindungsgemäße Verbrennungsmotor kann beispielsweise als 2-Takt-Motor oder auch als 4-Takt-Motor ausgeführt werden.

Bei der Ausführung als 2-Takt Motor kann die Spülung, d.h. der Ausstoß der Verbrennungsgase und die Zuführung von Frischgas im Zylinder in bekannter Weise z.B. durch Querstromspülung, Gleichstromspülung z.B. mit Tellerventil, oder Umkehrspülung erfolgen.

Bei der Ausführung als 4-Takt Motor sind üblicherweise dann mindestens vier Zylinder vorhanden, vorzugsweise zwei Paare von einem ersten und einem zweiten Zylinder mit zugehörigen Bauteilen, in einer der hier beschriebenen Ausführungsformen.

Dabei kann insbesondere vorgesehen sein, dass pro zwei Zylinder jeweils zwei Hydraulikeinheiten mit jeweils zwei Druckkolben gemäß vorstehenden Ausführungen vorgesehen ist. Bei einer Ausgestaltung mit vier Zylindern sind demnach vier Hydraulikeinheiten mit insgesamt vier Druckkolben vorgesehen.

Falls nicht bereits explizit vermerkt, gelten, wo anwendbar, sämtliche als "üblich", "gewöhnlich" oder "vorzugsweise" beschriebenen Ausführungsformen, die sich auf einen Zylinder und/oder dessen zugehörige oder zugeordnete Bauteile beziehen, auch für alle anderen Zylinder des Verbrennungsmotors als "üblich", "gewöhnlich" oder "vorzugsweise". Dies gilt auch für beschriebene Zylinderpaare. Dies gilt entsprechend für die Ausführungsformen, die sich auf einen Kolben beziehen, wobei dies insbesondere für Triebkolben und Druckkolben, sofern nicht ausschließend, gilt.

Die vorliegende Erfindung bezieht sich weiterhin auf ein Verfahren zum Betrieb eines Verbrennungsmotors in einer der hier beschriebenen Ausführungsformen und auf die Verwendung eines Verbrennungsmotors in einer der hier beschriebenen Ausführungsformen zum Antrieb eines Kraftfahrzeugs, Flugzeugs oder Schiffs.

Die Erfindung betrifft zudem ein Kraftfahrzeug, Flugzeug oder Schiff, umfassend zumindest einen erfindungsgemäßen Verbrennungsmotor.

### Beispiel

Eine Ausführungsform des erfindungsgemäßen Verbrennungsmotors wird im Folgenden unter Bezugnahme auf die Figuren näher beschrieben.
Fig. 1 zeigt in vereinfachter schematischer Schnittdarstellung eine Vorderansicht einer Ausführungsform des erfindungsgemäßen Verbrennungsmotors.
Fig. 2 zeigt eine Detailansicht der Übertragungsvorrichtung 44 der Ausführungsform des erfindungsgemäßen Verbrennungsmotors.
Fig. 3 zeigt eine ausschnittsweise Detailansicht einer Hydraulikeinheit der Ausführungsform des erfindungsgemäßen Verbrennungsmotors.

Die in den Figuren gezeigte Ausführungsform des erfindungsgemäßen Verbrennungsmotors weist, wie in Fig. 1 gezeigt, zwei baugleiche Zylinder 14, 15 auf, in denen jeweils ein Triebkolben 8, 9 mit jeweils einer Pleuelstange 10, 11, vorhanden ist.

Der Verbrennungsmotor weist einen ersten Zylinder 14 zur Treibstoffverbrennung mit einem darin bewegbar angeordneten ersten Triebkolben 8 und einen zweiten Zylinder 15 zur Treibstoffverbrennung mit einem darin bewegbar angeordnetem zweiten Triebkolben 9 auf.

Der erste Triebkolben 8 mit einem ersten Druckkolben 20 mechanisch gekoppelt. Der zweite Triebkolben 9 ist mit einem zweiten Druckkolben 21 mechanisch gekoppelt.

Die Trieb- 8, 9 und Druckkolben 20, 21 sind jeweils mit Kolbenringen 24 versehen.

Der erste Triebkolben 8 und der zweite Triebkolben 9 sowie die Zylinder 14, und 15 sind baugleich und parallel zueinander angeordnet.

Der erste Druckkolben 20 und der zweite Druckkolben 21 sind baugleich. Die Druckkolben 20, 21 weisen eine geringere Größe als die Triebkolben 8, 9 auf und damit eine geringere effektive Oberfläche.

Der erste Triebkolben 8 weist eine Pleuelstange 10 auf. Der zweite Triebkolben 9 weist eine Pleuelstange 11 auf.

Die Pleuelstange 10 des ersten Triebkolbens 8 ist an dem dem Triebkolben 8 abgewandten Ende mit dem ersten Druckkolben 20 verbunden. Diese Verbindung ist vorzugsweise starr ausgeführt.

Die Pleuelstange 11 des zweiten Triebkolbens 9 ist an dem dem Triebkolben 9 abgewandten Ende mit dem zweiten Druckkolben 21 verbunden. Diese Verbindung ist vorzugsweise starr ausgeführt.

Die erste Baueinheit, umfassend ersten Triebkolben 8, ersten Druckkolben 20 und Pleuelstange 10 ist bevorzugt starr ausgebildet. Eine zweite Baueinheit, umfassend zweiten Triebkolben 9, zweiten Druckkolben 21, und Pleuelstange 11 ist ebenfalls bevorzugt starr ausgebildet.

Erste und zweite Baueinheit sind insofern baugleich ausgebildet.

Die Triebkolben 8, 9 sind in den Zylindern 14 bzw. 15 derart beweglich, dass, wenn sich der erste Triebkolben 8 des ersten Zylinders 14 an einer Position mit minimaler Distanz zu einem oberen Ende des ersten Zylinders 14 befindet, sich der zweite Triebkolben 9 im zweiten Zylinder 15 an einer Position mit maximaler Distanz zum oberen Ende des zweiten Zylinders 15 befindet.

Der Verbrennungsmotor weist weiterhin zwei voneinander getrennte Hydraulikeinheiten 27, 28 auf, in denen sich jeweils ein Druckkolben 20, 21 beweglich befindet. Die Hydraulikeinheiten 27, 28 sind so eingerichtet, dass sich die Druckkolben 20, 21 so in ihrer jeweiligen Hydraulikeinheit 27, 28 bewegen, dass, wenn sich der erste Druckkolben 20 an einer Position mit minimaler Distanz zu einem oberen Ende der Hydraulikeinheit 27 befindet, sich der zweite Druckkolben 21 in der Hydraulikeinheit 28 an einer Position mit maximaler Distanz zu einem oberen Ende der Hydraulikeinheit 28 befindet.

Die erste 27 und die zweite Hydraulikeinheit 28 sind an dem Ende, das dem durch den ersten bzw. zweiten Druckkolben 20, 21 definierten Ende gegenüberliegt, durch einen ersten 22 bzw. zweiten in der jeweiligen Hydraulikeinheit 27, 28 beweglichen Abschlusskolben 23 verschlossen.

Die erste 27 und die zweite Hydraulikeinheit 28 weisen, vom einen zum anderen Ende gesehen, einen ersten Bereich, definiert durch den Hubweg des jeweiligen Druckkolbens, einen zweiten Bereich, definiert durch das Vorhandensein des jeweiligen Schaufelrads, und einen dritten Bereich nach dem Schaufelrad bis zum jeweiligen Abschlusskolben auf.

Der Querschnitt der ersten 27 und der zweiten Hydraulikeinheit 28 ist im ersten Bereich kleiner als im zweiten Bereich.

Die erste 27 und die zweite Hydraulikeinheit 28 weisen zwei 90 ° Biegungen auf, die sich zwischen dem zweiten und dem dritten Bereich der Hydraulikeinheiten 27, 28 befinden, so dass der Endbereich des dritten Bereichs der Hydraulikeinheiten 27, 28 parallel zum ersten Bereich der Hydraulikeinheit 27, 28 angeordnet ist.

Somit sind die erste und die zweite Hydraulikeinheit 27, 28 im Wesentlichen U-förmig ausgestaltet und es ergeben sich zwei in Längsrichtung lineare Schenkel 25, 29 und 26, 30 pro Hydraulikeinheit.

Die linearen Schenkel 29 und 30 können auch als Vorratszylinder für die Hydraulikflüssigkeit angesehen werden.

Die erste und die zweite Hydraulikeinheit 27, 28 weisen jeweils eine nicht in den Figuren gezeigte verschließbare Öffnung zum Befüllen und/oder Entleeren von Hydraulikfluid auf, die üblicherweise in dem Querabschnitt 56, 57 der jeweiligen Hydraulikeinheit 27, 28 angeordnet ist.

Im Regelfall haben die Zylinder 14, 15 und demgemäß auch die Triebkolben 8, 9 einen kreisförmigen Querschnitt. Bevorzugt sind die jeweiligen Triebkolben 8,9 baugleich.

Weiterhin haben im Regelfall haben die Abschnitte der ersten und/oder der zweiten Hydraulikeinheit 27, 28, in der sich die Druckkolben 20, 21 bewegen, und demgemäß auch die Druckkolben 20, 21 einen kreisförmigen Querschnitt. Bevorzugt sind die jeweiligen Druckkolben 20, 21 baugleich.

Wie in Fig. 3 gezeigt, ist im Bereich des Schaufelrads 39, 40 der ersten und der zweiten Hydraulikeinheit 27, 28 jeweils eine kreisbogenförmige Erweiterung 55 der jeweiligen Hydraulikeinheitswand vorhanden, in der die Schaufeln 54 bei Bewegung des Hydraulikfluids umlaufen. Diese kreisbogenförmige Erweiterung 55 der jeweiligen Hydraulikeinheitswand ist so ausgebildet, dass sie nahezu kein oder gar kein Hydraulikfluid außen an den Schaufeln 54 vorbeifließen kann.

Durch das jeweils im zweiten Bereich der jeweiligen Hydraulikeinheit 27, 28 vorhandene Schaufelrad 39, 40 ergibt sich zusammen mit der kreisbogenförmigen Erweiterung 55 konstruktiv eine Turbine um das jeweilige Schaufelrad 39, 40, die die durch die Bewegung des Hydraulikfluids auf die Schaufeln 54 der Schaufelräder 39, 40 übertragene Kraft in eine rotatorische Hin- und Her-Bewegung der Schaufelradachsen 41, 42 überträgt.

Die Schaufelradachse 41, 42 in der ersten bzw. der zweiten gebildeten Turbine ist dabei jeweils senkrecht zur Bewegungsrichtung des ersten bzw. zweiten Triebkolbens 8, 9 und damit auch der Bewegungsrichtung des ersten bzw. zweiten Druckkolbens 20, 21 angeordnet.

Die Schaufelradachse 41, 42 ist in der ersten und der zweiten gebildeten Turbine ist senkrecht zur Bewegungsrichtung des jeweiligen Hydraulikfluids angeordnet.

Weiterhin ist die erste und die zweite Turbine so ausgebildet, dass das Hydraulikfluid in derselben Richtung aus der Turbine herausströmt, in der es in die Turbine hineinströmt, d.h. dass sich Turbinenein- und -auslass um 180° gegenüberliegen.

Der Kreisbogen der Erweiterung umfasst vorzugsweise einen Winkelbereich von 180°.

Die Achsen 41, 42 der Schaufelräder 39, 40 liegen auf einer gedachten verlängerten Linie der Hydraulikeinheitswand ohne die kreisbogenförmige Erweiterung.

Weiterhin lagern die Achsen 41, 42 der Schaufelräder 39, 40 in den jeweiligen Wandabschnitten 37, 38 der Hydraulikeinheit 27, 28.

Wie weiter in Fig. 3 gezeigt, hat der Triebkolben 8 eine effektive Oberfläche A₁ und der Kolben wird nach Zündung des im Zylinder 14 befindlichen Kraftstoff/Luft Gemischs mit einem Druck p1 beaufschlagt. Der Druckkolben 20 hat eine effektive Oberfläche A₂, welche kleiner ist als A₁, und es wird ein Druck p2, der größer ist als p1, erzeugt. A₃ bezeichnet die Oberfläche der Schaufeln der Schaufelräder.

Der Verbrennungsmotor weist ferner eine Welle 43 auf, an der eine Übertragungseinheit 44 angeordnet ist. Wie in Fig. 2 gezeigt ist, umfasst das Übertragungselement 44 zwei ringförmige Freiläufe 46, 47, die an ihren Außenringen jeweils an der Seite Verzahnungen 52, 53 aufweisen.

Durch die Übertragungsvorrichtung 44 wird die rotatorische Hin- und Her-Bewegung der Schaufelradachsen 41, 42 in eine kontinuierliche Rotationsbewegung der Welle 43 übertragen, mit der beispielsweise eine Arbeitsmaschine verbunden ist.

Die Freiläufe 46, 47 haben jeweils eine Außen- und eine Innenseite, die als Außen- und Innenring ausgebildet sind, die gegeneinander sperren (Mitnahmemodus) oder freilaufen (Freilaufmodus) können. Die Freiläufe 46, 47 der Übertragungsvorrichtung 44 sind baugleich.

Die Außenseite des ersten Freilaufs 46 ist mit der Achse des ersten Schaufelrads 39 und die Außenseite des zweiten Freilaufs 47 mit der Achse des zweiten Schaufelrads 40 mittels einer Zahnradverbindung wirkverbunden, so dass die Hin- und Herbewegung der Schaufelradachsen 41, 42 auf die Außenseite der Freiläufe 46, 47 übertragen wird.

Dazu befindet sich am Ende der Schaufelradachsen 41, 42 jeweils ein Zahnrad 50, 51, das in an den seitlichen Außenflächen des ersten und zweiten Freilauf 46, 47 vorhandenen Verzahnungen 52, 53 eingreift.

Die Innenseiten der Freiläufe 46, 47 sind mit der Welle 43 so verbunden, dass sie in derselben Richtung freilaufen bzw. sperren, d.h. sie sitzen spiegelverkehrt auf der Welle 43. Somit wird die Hin- und Herbewegung des Hydraulikfluids in der jeweiligen Hydraulikeinheit 27, 28 in eine rotatorische Hin- und Herbewegung der Außenseite des ersten Freilaufs 46 und eine gegensinnige rotatorische Hin- und Herbewegung des zweiten Freilaufs 47 übertragen. Durch die Anordnung der Freiläufe 46, 47 auf der Welle 43 ermöglicht dies die kontinuierliche Rotation der Welle 43 in eine Richtung.

Die rotatorische Hin- und Herbewegung des ersten Schaufelrads 39 und des zweiten Schaufelrads 40, und des ersten Freilaufs 46 und des zweiten Freilaufs 47 erfolgt jeweils um einen Winkelbereich von 180°.

Zahnräder, sowie etwaige Lager des erfindungsgemäßen Motors werden in herkömmlicher Weise mit Schmierstoff versorgt.

Wie in Fig. 1 zu sehen, ist der erfindungsgemäße Verbrennungsmotor im Ausführungsbeispiel so ausgebildet, dass die Gesamtheit aus erstem Zylinder 14 und erster Hydraulikeinheit 27, inklusive sämtlicher darin befindlicher weiterer Elemente, spiegelsymmetrisch zur Gesamtheit aus zweitem Zylinder 15 und zweiter Hydraulikeinheit 28, inklusive sämtlicher darin befindlicher weiterer Elemente, angeordnet ist.

Die Bewegung des ersten 8 und des zweiten Triebkolbens 9 ist miteinander gekoppelt und diese Kopplung erfolgt mittels einer über ein Zahnrad 34 umgelenkten Kette 33. Die Kette 33 ist an ihren beiden Enden 32, 36 jeweils mit einer starren Stange 12, 13 verbunden, die jeweils am Boden (Unterseite) des ersten bzw. und zweiten Triebkolbens 8, 9 angebracht ist.

Die Kette 33 ist so gestaltet, dass die Zähne 35 des Umlenkzahnrads 34 in Aussparungen der Kettenglieder eingreifen können.

Im Betrieb des Motors wird jeweils durch ein Einlassventil 1, 2 ein Kraftstoff-Luft-Gemisch in die Brennkammer 6, 7 der Zylinder 14, 15 eingespeist. Aus dem jeweiligen Zylinder 14, 15 abzuführende Verbrennungsgase werden durch je ein Auslassventil 5 aus den Zylindern 11, 12 herausgeführt.

Die Zündung des Kraftstoff-Luft Gemisches erfolgt mittels jeweils einer sich in der Brennkammer 6, 7 des Zylinders 14, 15 befindlichen Zündkerze 3, 4.

Die entstandenen Abgase können über die Abgasöffnungen 18, 19 mit Ventilen 16, 17 abgeführt werden.

Beispielsweise erfolgt die Zündung im ersten Zylinder 14 des Motors bei einer Position nahe Pₘᵢₙ des ersten Triebkolbens 8. Dadurch bewegt sich der erste Triebkolben 8 im ersten Zylinder 14 durch die durch den explosionsartigen Verbrennungsvorgang entstandene Kraft in Richtung "aus dem Zylinder heraus", d.h. bewirkt einen Vorhub des Triebkolbens 8. Diese Vorhubbewegung induziert eine Rückhubbewegung des ersten Druckkolbens 20 in der ersten Hydraulikeinheit 27. Dadurch wird wiederum das Hydraulikfluid 31 in Richtung Turbine gedrückt und das Schaufelrad 39 in Bewegung versetzt.

Die rotatorische Bewegung der Schaufelradachse 41 wird mittels der Übertragungsvorrichtung 44 durch die Zahnradverbindung aus Zahnrad 50 am Schaufelradachsenende auf die Außenseite des ersten Freilaufs 46, der an dieser Außenseite eine Verzahnung 52 aufweist in die das Zahnrad 50 eingreift, übertragen. Dieser Freilauf 46 befindet sich im Sperrmodus und überträgt folglich die Rotationsbewegung mittels seines Innenrings auf die Welle 43.

Weiterhin wird durch die Kopplung der beiden Triebkolben 8, 9 über die Kettenverbindung eine Rückhubbewegung des zweiten Triebkolbens 9 bewirkt, was wiederum eine Vorhubbewegung des zweiten Druckkolbens 21 nach sich zieht und eine Bewegung des Hydraulikfluids in der zweiten Hydraulikeinheit 28 dem Druckkolben folgend bewirkt.

Die dabei am zweiten Schaufelrad 40 entstehende Rotationsbewegung wird vom zweiten Freilauf 47 der Übertragungsvorrichtung 44, der dann frei läuft, nicht an die Welle 43 übertragen.

Bei Zündung im zweiten Zylinder 15 werden die entsprechenden entgegengesetzten Bewegungen in analoger Weise bewirkt.

Insgesamt wird damit die durch die jeweilige Verbrennung von Kraftstoff in den Zylindern 14, 15 erzeugte Kraft so auf die Welle 43 übertragen, dass diese in eine kontinuierliche Rotationsbewegung immer in gleicher Richtung versetzt wird.

### Bezugszeichenliste:

- 1, 2: Einlassventil
- 3, 4: Zündkerze
- 5: Auslassventil
- 6, 7: Brennkammer
- 8, 9: Triebkolben
- 10, 11: Pleuelstange
- 12, 13: starre Verbindungsstange
- 14, 15: Zylinder
- 16, 17: Auslassventile
- 18, 19: Abgasöffnung
- 20, 21: Druckkolben
- 22, 23: Abschlusskolben
- 24: Kolbenringe
- 25, 26: Längsschenkel der Hydraulikeinheit
- 27, 28: Hydraulikeinheit
- 29, 30: Längsschenkel der Hydraulikeinheit
- 31, 58: Hydraulikfluid
- 32, 36: Kettenenden
- 33: Kette
- 34: Umlenkzahnrad
- 35: Zähne des Umlenkzahnrads
- 37, 38: Lager
- 39, 40: Schaufelrad
- 41, 42: Schaufelradachse
- 43: Welle
- 44: Übertragungsvorrichtung
- 46, 47: Freilauf
- 50, 51: Zahnräder
- 52, 53: Verzahnung (Seitwärtszahnräder)
- 54: Schaufel
- 55: kreisbogenförmige Erweiterung
- 56, 57: Querabschnitte der Hydraulikeinheit

## Patentansprüche

1. Verbrennungsmotor, der
- einen ersten Zylinder 14 zur Treibstoffverbrennung mit einem darin bewegbar angeordneten ersten Triebkolben 8,
- einen zweiten Zylinder 15 zur Treibstoffverbrennung mit einem darin bewegbar angeordneten zweiten Triebkolben 9, und
- eine Welle 43, umfasst
wobei
- der Verbrennungsmotor so eingerichtet ist, dass sich die Triebkolben 8, 9 in den beiden Zylindern 14, 15 gegensinnig hin- und her bewegen,
- der erste Triebkolben 8 mit einem ersten Druckkolben 20 mechanisch gekoppelt ist,
- der zweite Triebkolben 9 mit einem zweiten Druckkolben 21 mechanisch gekoppelt ist,
und wobei der Verbrennungsmotor **dadurch gekennzeichnet ist, dass**
- die Triebkolben 8, 9 so miteinander gekoppelt sind, dass durch eine Vorhubbewegung des ersten Triebkolbens 8 im ersten Zylinder 14 eine Rückhubbewegung des zweiten Triebkolbens 9 im zweiten Zylinder 15 bewirkt wird,
- er weiterhin eine erste Hydraulikeinheit 27, in der der erste Drucckolben 20 bewegbar angeordnet ist, sowie ein in der ersten Hydraulikeinheit 27 angeordnetes erstes Schaufelrad 39 und, davon getrennt, eine zweite Hydraulikeinheit 28, in der der zweite Druckkolben 21 bewegbar angeordnet ist, sowie ein in der zweiten Hydraulikeinheit 28 angeordnetes zweites Schaufelrad 40 aufweist,
- wobei der Verbrennungsmotor weiterhin so eingerichtet ist, dass der erste 8 und der zweite Triebkolben 9 so miteinander gekoppelt sind, dass durch eine Vorhubbewegung des ersten Triebkolbens 8 im ersten Zylinder 14 eine Rückhubbewegung des ersten Druckkolbens 20 in der ersten Hydraulikeinheit 27, und durch eine Rückhubbewegung des zweiten Triebkolbens 9 im zweiten Zylinder 15 eine Vorhubbewegung des zweiten Druckkolbens 21 in der zweiten Hydraulikeinheit 28 bewirkt wird, so dass sich die beiden Druckkolben 20, 21 in ihren jeweiligen Hydraulikeinheiten 27, 28 gegensinnig bewegen
- wobei das sich in der jeweiligen Hydraulikeinheit 27, 28 befindliche Hydraulikfluid 31, 58, vorzugsweise eine Flüssigkeit, durch die Bewegung der Druckkolben 20, 21 in Bewegung versetzt wird und das sich bewegende Hydraulikfluid 31, 58 eine rotatorische Hin- und Herbewegung der Achse des sich in der jeweiligen Hydraulikeinheit 27, 28 befindlichen Schaufelrads 39, 40 bewirkt,
- und die rotatorische Hin- und Herbewegung der Achsen 41, 42 der Schaufelräder 39, 40 mittels einer Übertragungsvorrichtung 44 in eine kontinuierliche Rotationsbewegung der Welle 43 übertragen werden.

2. Verbrennungsmotor nach Anspruch 1, **dadurch gekennzeichnet, dass**
- die Triebkolben 8, 9 in den Zylindern 14, 15 derart beweglich sind, dass, wenn sich der erste Triebkolben 8 des ersten Zylinders 14 an einer Position mit minimaler Distanz zu einem oberen Ende des ersten Zylinders 14 befindet, sich der zweite Triebkolben 9 im zweiten Zylinder 15 an einer Position mit maximaler Distanz zu einem oberen Ende des zweiten Zylinders 15 befindet
und/oder
- die Bewegungen der Druckkolben 20, 21 in ihrer jeweiligen Hydraulikeinheit 27, 28 so sind, dass, wenn sich der erste Druckkolben 20 an einer Position mit minimaler Distanz zu einem oberen Ende der ersten Hydraulikeinheit 27 befindet, sich der zweite Druckkolben 21 an einer Position mit maximaler Distanz zu einem oberen Ende der Hydraulikeinheit 28 befindet.

3. Verbrennungsmotor nach Anspruch 1 oder 2, **dadurch gekennzeichnet, dass** der erste Druckkolben 20 eine kleinere effektive Oberfläche als der erste Triebkolben 8 und/oder der zweite Druckkolben 21 eine kleinere effektive Oberfläche als der zweite Triebkolben 9 aufweist.

4. Verbrennungsmotor nach einem der vorstehenden Ansprüche, **dadurch gekennzeichnet, dass** die erste 27 und/oder die zweite Hydraulikeinheit 28 an dem Ende, das dem durch den ersten bzw. zweiten Drucckolben definierten Ende gegenüberliegt, durch einen ersten 22 bzw. zweiten in der jeweiligen Hydraulikeinheit 27, 28 beweglichen Abschlusskolben 23 verschlossen ist.

5. Verbrennungsmotor nach einem der vorstehenden Ansprüche, **dadurch gekennzeichnet, dass** die erste 27 und/oder die zweite Hydraulikeinheit 28 vom einen zum anderen Ende einen ersten Bereich definiert durch den Hubweg des jeweiligen Druckkolbens, einen zweiten Bereich definiert durch das Vorhandensein des jeweiligen Schaufelrads, und einen dritten Bereich nach dem Schaufelrad bis zum jeweiligen Abschlusskolben umfasst, wobei vorzugsweise der Querschnitt der ersten und/oder der zweiten Hydraulikeinheit 27, 28im ersten Bereich kleiner als im zweiten Bereich ist.

6. Verbrennungsmotor nach einem der vorstehenden Ansprüche, **dadurch gekennzeichnet, dass** durch das jeweils in den Hydraulikeinheiten 27, 28 vorhandene Schaufelrad 39, 40 sich konstruktiv eine Turbine in der jeweiligen Hydraulikeinheit 27, 28 ergibt, die die durch die Bewegung des Hydraulikfluids 31, 58 auf die Schaufeln 54 der Schaufelräder 39, 40 übertragene Kraft in eine rotatorische Hin- und Her-Bewegung der Schaufelradachsen 41, 42 überträgt, wobei das Hydraulikfluid 31, 58 die gebildeten Turbinen vorzugsweise wenigstens teilweise tangential durchströmt.

7. Verbrennungsmotor nach einem der vorstehenden Ansprüche, **dadurch gekennzeichnet, dass** die Übertragungsvorrichtung 44 einen ersten Freilauf 46 und einen zweiten Freilauf 47 umfasst, wobei die Außenseite des ersten Freilaufs 46 mit der Achse 41 des ersten Schaufelrads 39 und/oder die Außenseite des zweiten Freilaufs 47 mit der Achse 42 des zweiten Schaufelrads 40 wirkverbunden ist.

8. Verbrennungsmotor nach Anspruch 7, **dadurch gekennzeichnet, dass** die Wirkverbindung zwischen der Außenseite des ersten Freilaufs 46 mit der Achse 41 des ersten Schaufelrads 39 und/oder die Wirkverbindung der Außenseite des zweiten Freilaufs 47 mit der Achse 42 des zweiten Schaufelrads 40 mittels einer Zahnradverbindung erfolgt.

9. Verbrennungsmotor nach Anspruch 7 oder 8, **dadurch gekennzeichnet, dass** die Innenseiten der Freiläufe 46, 47 jeweils mit der Welle 43 so verbunden sind, dass sie in derselben Richtung freilaufen bzw. sperren, so dass durch eine rotatorische Hin- und Herbewegung der Außenseiten der Freiläufe 46, 47 die Welle 43 in eine kontinuierliche Rotation versetzt wird.

10. Verbrennungsmotor nach einem der vorstehenden Ansprüche, **dadurch gekennzeichnet, dass** die Gesamtheit aus erstem Zylinder 14 und erster Hydraulikeinheit 27 spiegelsymmetrisch zur Gesamtheit aus zweitem Zylinder 15 und zweiter Hydraulikeinheit 28 angeordnet ist.

11. Verbrennungsmotor nach einem der vorstehenden Ansprüche, **dadurch gekennzeichnet, dass** die Kopplung der Bewegung des ersten 8 und zweiten Triebkolbens 9 mittels einer über ein Zahnrad 34 umgelenkten Kette 33 erfolgt.

12. Verbrennungsmotor nach einem der vorstehenden Ansprüche, **dadurch gekennzeichnet, dass** die Triebkolben 9, 10 und/oder die Druckkolben 23, 24 parallel zueinander angeordnet sind.

13. Verfahren zum Betreiben eines Verbrennungsmotors nach einem der vorstehenden Ansprüche.

14. Verwendung eines Verbrennungsmotors nach einem der Ansprüche 1 bis 12 zum Antrieb eines Kraftfahrzeugs, Flugzeugs oder Schiffs.

15. Kraftfahrzeug, Flugzeug oder Schiff, umfassend zumindest einen Verbrennungsmotor nach einem oder mehreren der Ansprüche 1 bis 12.

## Claims

1. An internal combustion engine, comprising:
- a first cylinder 14 for the combustion of fuel, including a first drive piston 8 arranged movably therein;
- a second cylinder 15 for the combustion of fuel, including a second drive piston 9 arranged movably therein; and
- a shaft 43;
- the internal combustion engine being configured in such a way that the drive pistons 8, 9 move back and forth in opposite directions in the two cylinders 14, 15;
- the first drive piston 8 being mechanically coupled to a first pressure piston 20;
- the second drive piston 9 being mechanically coupled to a second pressure piston 21; and the internal combustion engine being **characterized in that**
- the drive pistons 8, 9 are coupled to one another in such a way that a forward stroke movement of the first drive piston 8 in the first cylinder 14 causes a return stroke movement of the second drive piston 9 in the second cylinder 15;
- the internal combustion engine furthermore comprises a first hydraulic unit 27, in which the first pressure piston 20 is movably arranged, as well as a first impeller 39 which is arranged in the first hydraulic unit 27 and, separately therefrom, a second hydraulic unit 28, in which the second pressure piston 21 is movably arranged, as well as a second impeller 40 which is arranged in the second hydraulic unit 28;
- the internal combustion engine furthermore being configured so that the first drive piston 8 and second drive piston 9 are coupled to one another in such a way that a forward stroke movement of the first drive piston 8 in the first cylinder 14 causes a return stroke movement of the first pressure piston 20 in the first hydraulic unit 27, and a return stroke movement of the second drive piston 9 in the second cylinder 15 causes a forward stroke movement of the second pressure piston 21 in the second hydraulic unit 28, so that the two pressure pistons 20, 21 move in opposite directions in the respective hydraulic units 27, 28 thereof;
- the hydraulic fluid 31, 58 present in the respective hydraulic unit 27, 28, preferably a liquid, being caused to move as a result of the movement of the pressure pistons 20, 21, and the moving hydraulic fluid 31, 58 causing a rotational back and forth movement of the shaft of the impeller 39, 40 situated in the respective hydraulic unit 27, 28; and
- the rotational back and forth movement of the shafts 41, 42 of the impellers 39, 40 being converted by means of a conversion device 44 into a continuous rotational movement of the shaft 43.

2. The internal combustion engine according to claim 1, **characterized in that**
- the drive pistons 8, 9 are movable in the cylinders 14, 15 in such a way that, when the first drive piston 8 of the first cylinder 14 is located at a position having a minimal distance with respect to an upper end of the first cylinder 14, the second drive piston 9 in the second cylinder 15 is located at a position having a maximal distance with respect to an upper end of the second cylinder 15
and/or
- the movements of the pressure pistons 20, 21 in the respective hydraulic unit 27, 28 thereof are such that, when the first pressure piston 20 is located at a position having a minimal distance with respect to an upper end of the first hydraulic unit 27, the second pressure piston 21 is located at a position having a maximal distance with respect to an upper end of the hydraulic unit 28.

3. The internal combustion engine according to claim 1 or 2, **characterized in that** the first pressure piston 20 has a smaller effective surface than the first drive piston 8 and/or the second pressure piston 21 has a smaller effective surface than the second drive piston 9.

4. The internal combustion engine according to any one of the preceding claims, **characterized in that** the first hydraulic unit 27 and/or the second hydraulic unit 28 are closed at the end located opposite the end that is defined by the first or second pressure piston by a first closing piston 22 or second closing piston 23 that is movable in the respective hydraulic unit 27, 28.

5. The internal combustion engine according to any one of the preceding claims, **characterized in that** the first hydraulic unit 27 and/or the second hydraulic unit 28, from one end to the other, comprise a first region defined by the length of the stroke of the respective pressure piston, a second region defined by the presence of the respective impeller, and a third region downstream from the impeller to the respective closing piston, the cross-section of the first and/or second hydraulic units 27, 28 in the first region preferably being smaller than in the second region.

6. The internal combustion engine according to any one of the preceding claims, **characterized in that** the impeller 39, 40 that is present in each case in the hydraulic units 27, 28, from a design perspective, creates a turbine in the respective hydraulic unit 27, 28, which converts the force transmitted by the movement of the hydraulic fluid 31, 58 to the vanes 54 of the impellers 39, 40 into a rotational back and forth movement of the impeller shafts 41, 42, the hydraulic fluid 31, 58 flowing at least partially tangentially through the formed turbines.

7. The internal combustion engine according to any one of the preceding claims, **characterized in that** the conversion device 44 comprises a first freewheel 46 and a second freewheel 47, the outer side of the first freewheel 46 being operatively connected to the shaft 41 of the first impeller 39 and/or the outer side of the second freewheel 47 being operatively connected to the shaft 42 of the second impeller 40.

8. The internal combustion engine according to claim 7, **characterized in that** the operative connection between the outer side of the first freewheel 46 to the shaft 41 of the first impeller 39 and/or the operative connection of the second freewheel 47 to the shaft 42 of the second impeller 40 takes place by means of a gear wheel connection.

9. The internal combustion engine according to claim 7 or 8, **characterized in that** the inner sides of the freewheels 46, 47 are each connected to the shaft 43 so as to run freely or block in the same direction, so that the shaft 43 is caused to perform a continuous rotation as a result of a rotational back and forth movement of the outer sides of the freewheels 46, 47.

10. The internal combustion engine according to any one of the preceding claims, **characterized in that** the entirety made up of the first cylinder 14 and the first hydraulic unit 27 is arranged mirror symmetrically to the entirety made up of the second cylinder 15 and the second hydraulic unit 28.

11. The internal combustion engine according to any one of the preceding claims, **characterized in that** the coupling of the movement of the first drive piston 8 and second drive piston 9 is carried out by means of a chain 33 that is deflected by a gear wheel 34.

12. The combustion engine according to any one of the preceding claims, **characterized in that** the drive pistons 9, 10 and the pressure pistons 23, 24 are arranged parallel to one another.

13. A method for operating an internal combustion engine according to any one of the preceding claims.

14. Use of an internal combustion engine according to any one of claims 1 to 12 for driving a motor vehicle, an aircraft or a ship.

15. A motor vehicle, an aircraft or a ship, comprising at least one internal combustion engine according to any one or more of claims 1 to 12.

## Revendications

1. Moteur à combustion interne, comprenant :
- un premier cylindre 14 pour la combustion de carburant, incluant un premier piston d'entraînement 8 agencé de manière mobile au sein de celui-ci ;
- un second cylindre 15 pour la combustion de carburant, incluant un second piston d'entraînement 9 agencé de manière mobile au sein de celui-ci ; et
- un arbre 43 ;
- le moteur à combustion interne étant conçu d'une manière telle que les pistons d'entraînement 8, 9 se déplacent de manière alternée dans des directions opposées dans les deux cylindres 14, 15 ;
- le premier piston d'entraînement 8 étant couplé mécaniquement à un premier piston de pression 20 ;
- le second piston d'entraînement 9 étant couplé mécaniquement à un second piston de pression 21 ;
et le moteur à combustion interne étant **caractérisé en ce que**
- les pistons d'entraînement 8, 9 sont couplés l'un à l'autre d'une manière telle qu'un mouvement de course avant du premier piston d'entraînement 8 dans le premier cylindre 14 amène un mouvement de course retour du second piston d'entraînement 9 dans le second cylindre 15 ;
- le moteur à combustion interne comprend en outre une première unité hydraulique 27, dans laquelle le premier piston de pression 20 est agencé de manière mobile, ainsi qu'une première roue à aubes 39 qui est agencée dans la première unité hydraulique 27 et, séparée de celle-ci, une seconde unité hydraulique 28, dans laquelle le second piston de pression 21 est agencé de manière mobile, ainsi qu'une seconde roue à aubes 40 qui est agencée dans la seconde unité hydraulique 28 ;
- le moteur à combustion interne étant en outre conçu de telle sorte que le premier piston d'entraînement 8 et le second piston d'entraînement 9 sont couplés l'un à l'autre d'une manière telle qu'un mouvement de course avant du premier piston d'entraînement 8 dans le premier cylindre 14 amène un mouvement de course retour du premier piston de pression 20 dans la première unité hydraulique 27, et un mouvement de course retour du second piston d'entraînement 9 dans le second cylindre 15 amène un mouvement de course avant du second piston de pression 21 dans la seconde unité hydraulique 28, de telle sorte que les deux pistons de pression 20, 21 se déplacent dans des sens opposés dans les unités hydrauliques 27, 28 respectives de ceux-ci ;
- le fluide hydraulique 31, 58 présent dans l'unité hydraulique 27, 28 respective, de préférence un liquide, étant amené à se déplacer du fait du mouvement des pistons de pression 20, 21, et le fluide hydraulique 31, 58 en déplacement amenant un mouvement de rotation alterné de l'arbre de la roue à aubes 39, 40 située dans l'unité hydraulique 27, 28 respective ; et
- le mouvement de rotation alterné des arbres 41, 42 des roues à aubes 39, 40 étant converti au moyen d'un dispositif de conversion 44 en un mouvement de rotation continue de l'arbre 43.

2. Moteur à combustion interne selon la revendication 1, **caractérisé en ce que**
- les pistons d'entraînement 8, 9 peuvent être déplacés dans les cylindres 14, 15 d'une manière telle que, lorsque le premier piston d'entraînement 8 du premier cylindre 14 est situé en une position ayant une distance minimale par rapport à une extrémité supérieure du premier cylindre 14, le second piston d'entraînement 9 dans le second cylindre 15 est situé en une position ayant une distance maximale par rapport à une extrémité supérieure du second cylindre 15
et/ou
- les mouvements des pistons de pression 20, 21 dans l'unité hydraulique 27, 28 respective de ceux-ci sont tels que, lorsque le premier piston de pression 20 est situé en une position ayant une distance minimale par rapport à une extrémité supérieure de la première unité hydraulique 27, le second piston de pression 21 est situé en une position ayant une distance maximale par rapport à une extrémité supérieure de l'unité hydraulique 28.

3. Moteur à combustion interne selon la revendication 1 ou 2, **caractérisé en ce que** le premier piston de pression 20 a une surface efficace plus faible que le premier piston d'entraînement 8 et/ou le second piston de pression 21 a une surface efficace plus faible que le second piston d'entraînement 9.

4. Moteur à combustion interne selon l'une quelconque des revendications précédentes, **caractérisé en ce que** la première unité hydraulique 27 et/ou la seconde unité hydraulique 28 sont fermées au niveau de l'extrémité située à l'opposé de l'extrémité qui est définie par le premier ou le second piston de pression par un premier piston de fermeture 22 ou un second piston de fermeture 23 qui peut être déplacé dans l'unité hydraulique 27, 28 respective.

5. Moteur à combustion interne selon l'une quelconque des revendications précédentes, **caractérisé en ce que** la première unité hydraulique 27 et/ou la seconde unité hydraulique 28, depuis une extrémité à l'autre, comprennent une première région définie par la longueur de la course du piston de pression respectif, une deuxième région définie par la présence de la roue à aubes respective, et une troisième région en aval de la roue à aubes jusqu'au piston de fermeture respectif, la section transversale des première et/ou seconde unités hydrauliques 27, 28 dans la première région étant de préférence inférieure à celle dans la deuxième région.

6. Moteur à combustion interne selon l'une quelconque des revendications précédentes, **caractérisé en ce que** la roue à aubes 39, 40 qui est présente dans chaque cas dans les unités hydrauliques 27, 28, du point de vue de la conception, crée une turbine dans l'unité hydraulique 27, 28 respective, qui convertit la force transmise par le mouvement du fluide hydraulique 31, 58 aux aubes 54 des roues à aubes 39, 40 dans un mouvement de rotation alterné des arbres de roue à aubes 41, 42, le fluide hydraulique 31, 58 circulant au moins partiellement tangentiellement à travers les turbines formées.

7. Moteur à combustion interne selon l'une quelconque des revendications précédentes, **caractérisé en ce que** le dispositif de conversion 44 comprend une première roue libre 46 et une seconde roue libre 47, le côté extérieur de la première roue libre 46 étant accouplé de manière fonctionnelle à l'arbre 41 de la première roue à aubes 39 et/ou le côté extérieur de la seconde roue libre 47 étant accouplé de manière fonctionnelle à l'arbre 42 de la seconde roue à aubes 40.

8. Moteur à combustion interne selon la revendication 7, **caractérisé en ce que** l'accouplement fonctionnel entre le côté extérieur de la première roue libre 46 et
l'arbre 41 de la première roue à aubes 39 et/ou l'accouplement fonctionnel de la seconde roue libre 47 à l'arbre 42 de la seconde roue à aubes 40 a lieu au moyen d'un accouplement à roue d'engrenage.

9. Moteur à combustion interne selon la revendication 7 ou 8, **caractérisé en ce que** les côtés intérieurs des roues libres 46, 47 sont chacun accouplés à l'arbre 43 de manière à tourner librement ou être bloqués dans le même sens, de telle sorte que l'arbre 43 est amené à réaliser une rotation continue du fait d'un mouvement de rotation alterné des côtés extérieurs des roues libres 46, 47.

10. Moteur à combustion interne selon l'une quelconque des revendications précédentes, **caractérisé en ce que** la totalité constituée du premier cylindre 14 et de la première unité hydraulique 27 est agencée de manière symétrique en miroir par rapport à la totalité constituée du second cylindre 15 et de la seconde unité hydraulique 28.

11. Moteur à combustion interne selon l'une quelconque des revendications précédentes, **caractérisé en ce que** le couplage du mouvement du premier piston d'entraînement 8 et du second piston d'entraînement 9 est mis en œuvre au moyen d'une chaîne 33 qui est déviée par une roue d'engrenage 34.

12. Moteur à combustion selon l'une quelconque des revendications précédentes, **caractérisé en ce que** les pistons d'entraînement 9, 10 et les pistons de pression 23, 24 sont agencés de manière parallèle l'un à l'autre.

13. Procédé de fonctionnement d'un moteur à combustion interne selon l'une quelconque des revendications précédentes.

14. Utilisation d'un moteur à combustion interne selon l'une quelconque des revendications 1 à 12 pour l'entraînement d'un véhicule à moteur, d'un aéronef ou d'un bateau.

15. Véhicule à moteur, aéronef ou bateau comprenant au moins un moteur à combustion interne selon l'une quelconque ou plus des revendications 1 à 12.
